# EUROPÄISCHE PATENTSCHRIFT

(11) **EP 2 906 081 B1**
(45) Veröffentlichungstag und Bekanntmachung des Hinweises auf die Patenterteilung: **27.12.2017**
(21) Anmeldenummer: 13774200.3
(22) Anmeldetag: 10.10.2013
(51) Int. Cl.: A47C 27/10, A61H 9/00

(54) **BEWEGUNGSKISSEN**
MOVEMENT CUSHION
COUSSIN DE SPORT

(30) Priorität: 10.10.2012 CH 19162012
(43) Veröffentlichungstag der Anmeldung: 19.08.2015
(73) Patentinhaber: Kuster, Raffael, 79539 Lörrach (DE)
(72) Erfinder: Kuster, Raffael, 79539 Lörrach (DE)
(74) Vertreter: Börjes-Pestalozza, Henrich
(86) Internationale Anmeldenummer: PCT/EP2013/071146
(87) Internationale Veröffentlichungsnummer: WO 2014/057029

(56) Entgegenhaltungen:
- EP-A1- 0 050 731
- EP-B1- 2 223 001
- WO-A2-01/62201
- CA-C- 1 282 876

## Beschreibung

Die vorliegende Erfindung betrifft ein Bewegungskissen zur großräumigen Tiefenentspannung und Neuorientierung der Muskulatur, das pneumatisch reguliert, befüllt und entleert werden kann.

Massageapparaturen, einschließlich Massagekissen, sind in vielfachen Ausführungsformen bekannt. Massagekissen sind in der Regel konzipiert, um verspannte Muskulatur lokal wieder zu entspannen. Dabei wird meist lokal ein Druck auf die Muskulatur ausgeübt, der dazu führt, dass sich Verspannungen beheben lassen.

In DE 10 2006 002 228 A1 beispielsweise wird ein pneumatisches Massagekissen beschrieben, das über ein Druckelement in der Mitte des Kissens einen lokal beschränkten Druck auf die Muskulatur ausübt.

In DE 41 31 633 A1 wird eine Luftmassageeinrichtung in Form einer Matte mit einer Reihe aufeinanderfolgender, aufblasbarer Luftkissen beschrieben. Der dadurch entstehende Effekt ist eine Art wellenförmig verlaufende Bewegung, die einen Massageeffekt erzielen soll. Weiterhin bekannt ist ein pneumatisches Massagekissen in Form einer rechteckigen Matte, das mit Hilfe von Druckluft wellenartige Bewegungen erzeugt, die sich von einem Ende des Kissens zum anderen Bewegen (DE 69 607 008 T2).

In DE 199 57 471 A1 wird ein weiteres Massagesystem beschrieben, das mittels der selektiven Befüllung von Säcken durch ein Druckfluid über kleine, an der Oberfläche der Säcke angebrachte Druckelemente eine Massagewirkung auf den Körper des Anwenders erzeugt.

Die WO 01/62201 A2 beschreibt ein weiteres Massagesystem.

Der vorliegenden Erfindung liegt die Aufgabe zugrunde, ein verbessertes Bewegungskissen bereitzustellen. Ein solches verbessertes Bewegungskissen soll vorzugsweise nicht nur einen lokal begrenzten Entspannungseffekt bewirken, der auf einzelne Muskeln beschränkt bleibt, sondern durch Bewegung ganzer Muskelpartien eine Tiefenentspannung und Neuorientierung ganzer Muskelkomplexe hervorrufen. Vorzugsweise wird hierdurch eine Optimierung der Spannungsmuster innerhalb der Muskelkomplexe erreicht.

Eine weitere Aufgabe der vorliegenden Erfindung ist die Bereitstellung eines pneumatischen Bewegungskissens, das eine optimierte Versorgungsschlauchführung aufweist, die einem Verwirren und Verknäulen der Versorgungsschläuche entgegenwirkt und flexibel einsetzbar ist. So soll beispielsweise eine möglichst einfache Platzierung des Bewegungskissens unter dem jeweiligen Muskelkomplex ermöglich werden, beispielsweise durch den Benutzer selbst.

Diese Aufgaben werden durch das anspruchsgemäße Bewegungskissen gelöst. Bevorzugte Ausführungsformen sind den abhängigen Patentansprüchen zu entnehmen. Gemäß den hier beschriebenen Ausführungsformen betrifft die vorliegende Erfindung ein pneumatisch reguliertes Bewegungskissen, das aus mehreren getrennten und voneinander unabhängigen Kammern besteht, die mittels eines geeigneten Mediums über jeweils einen Versorgungsschlauch befüllt und entleert werden können.

Gemäß spezifischen Ausführungsformen des erfindungsgemäßen Bewegungskissens werden die getrennten und/oder voneinander unabhängigen Kammern über nur einen Schlauch pro Kammer befüllt und entleert. Die Befüllung und Entleerung der Kammern erfolgt daher vorzugsweise über denselben Schlauch, weshalb die Anzahl der Schläuche der Anzahl der Kammern entsprechen kann. Dies ermöglicht eine Reduzierung der Anzahl an Versorgungsschläuchen, wodurch die Handhabung des Kissens vereinfacht und einem Verwirren und Verknäulen der Versorgungsschläuche entgegengewirkt wird.

Das erfindungsgemäße Bewegungskissen weist mindestens eine erste Kammer mit einem ersten Versorgungsschlauch, eine zweite Kammer mit einem zweiten Versorgungsschlauch und eine dritte Kammer mit einem dritten Versorgungsschlauch auf, wobei sich mindestens einer der Versorgungsschläuche zwischen zwei benachbarten Kammern erstreckt. Der Versorgungsschlauch, der sich zwischen den benachbarten Kammern erstreckt, wird dabei vorzugsweise von einem äußeren Kissenrandbereich zwischen den benachbarten Kammern zum Kissenmittelbereich, im Falle einer symmetrischen Ausführungsform beispielsweise der Kissenmitte, geführt und verlauft vorzugsweise quer zur Ausdehnungsrichtung des Bewegungskissens. Hierdurch wird eine platzsparende und übersichtliche Führung der Versorgungsschläuche ermöglicht, die die Handhabung des Bewegungskissens erleichtert.

Das erfindungsgemäße Bewegungskissen weist mindestens eine erste Kammer mit einem ersten Versorgungsschlauch, eine zweite Kammer mit einem zweiten Versorgungsschlauch, eine dritte Kammer mit einem dritten Versorgungsschlauch, und optional eine vierte Kammer mit einem vierten Versorgungsschlauch auf: Darüber hinaus sind weitere, über 4 hinausgehende Kammern denkbar. Die Kammern weisen jeweils einen Versorgungsschlauch pro Kammer auf, wobei sich mindestens der dritte Versorgungsschlauch und optional der vierte und/oder jeder weitere Versorgungsschlauch, zwischen zwei benachbarten Kammern erstreckt. Der dritte Versorgungsschlauch und optional der vierte und/oder jeder weitere Versorgungsschlauch, wird dabei vorzugsweise von einem äußeren Kissenrandbereich zwischen den benachbarten Kammern zum Kissenmittelbereich, beispielsweise der Kissenmitte, geführt und verläuft vorzugsweise quer zur Ausdehnungsrichtung des Bewegungskissens. Hierdurch wird eine platzsparende und übersichtliche Führung der Versorgungsschläuche ermöglicht, die die Handhabung des Bewegungskissens erleichtert. Wie in Anspruch 1 definiert, erstrecken sich die Versorgungsschläuche aller Kammern in einem Führungskanal zwischen zwei benachbarten Kammern. Der dritte Versorgungsschlauch erstreckt sich zwischen der ersten und der zweiten Kammer. Bei Ausführungsformen mit vier Kammern oder mehr Kammern können sich beispielsweise die Versorgungsschläuche der dritten, der vierten Kammer und die Versorgungsschläuche jeder weiteren optionalen Kammer zwischen der ersten und der zweiten Kammer erstrecken. Bei Ausführungsformen mit vier Kammern können sich beispielsweise die Versorgungsschläüche der dritten und der vierten Kammer zwischen der ersten und der zweiten Kammer erstrecken.

Der mindestens eine Versorgungsschlauch, der sich zwischen zwei benachbarten Kammern erstreckt, verläuft durch einen Führungskanal, der zwischen den benachbarten Kammern bereitgestellt ist. Der Führungskanal erstreckt sich vorzugsweise quer zur Ausdehnungsrichtung des Kissens bzw. der Kammern. Durch das Führen des Versorgungsschlauchs bzw. der Versorgungsschläuche im Führungskanal wird die Relativbewegung zwischen den Kammern und dem jeweiligen Versorgungsschlauch begrenzt, was einer unsachgemäßen Bewegung des Versorgungsschlauchs entgegenwirkt und die Haltbarkeit der Verbindung zwischen Versorgungsschlauch und Kammer erhöht.

Der mindestens eine Versorgungsschlauch, der sich zwischen der ersten Kammer und der zweiten Kammer erstreckt, verläuft durch einen Führungskanal, der zwischen der ersten und der zweiten Kammer bereitgestellt ist. Der Führungskanal erstreckt sich vorzugsweise quer zur Ausdehnungsrichtung des Kissens bzw. der Kammern. Durch das Führen des Versorgungsschlauchs bzw. der Versorgungsschläuche im Führungskanal wird die Relativbewegung zwischen den Kammern und dem jeweiligen Versorgungsschlauch begrenzt, was einer unsachgemäßen Bewegung des Versorgungsschlauchs entgegenwirkt und die Haltbarkeit der Verbindung zwischen Versorgungsschlauch und Kammer erhöht.

Vorzugsweise erstrecken sich die meisten, stärker bevorzugt alle Versorgungsschläuche im Wesentlichen in eine Richtung vom Bewegungskissen weg. Dies ermöglicht eine einfache Platzierung des Bewegungskissens unter dem Körper des Anwenders und eine möglichst einfache Führung der Versorgungsschläuche zu einer mit dem Kissen verbundenen Befüllvorrichtung wie z.B. einem Kompressor.

Gemäß Ausführungsformen der Erfindung erstrecken sich die meisten, stärker bevorzugt alle Versorgungsschläuche im Wesentlichen in eine Richtung vom Bewegungskissen weg und werden durch eine Ummantelung, welche vom Rand des Bewegungskissen zur Befüllvorrichtung, insbesondere einem zum Kompressor, führt, gebündelt, stabilisiert und vor Beschädigung geschützt. Zudem wird ein Verknäulen der Versorgungsschläuche verhindert. Eine solche Ummantelung kann ein flexibler, jedoch robuster Steg sein, hergestellt aus einem geeignetem Material oder mehreren geeigneten Materialien (z.B. Kunststoffe, Leichtmetalle). Weitere Beispiele für geeignete Schlauchummantelungen lassen sich im Stand der Technik finden (siehe z.B. EP2223001, EP1463177).

Optional können drei oder vier oder mehr Kammern über einen gemeinsamen Kabelstrang verbunden werden, in dem beispielsweise einige oder alle der Versorgungsschläuche der Kammern gebündelt werden. Durch einen solchen Kabelstrang können die Versorgungskabel nach außen hin als geschlossene Einheit vorliegen.

Des Weiteren wird bevorzugt, dass sich die meisten, insbesondere aber alle Versorgungsschläuche im Wesentlichen an einer Stelle vom Bewegungskissen wegerstrecken, bei einem Bewegungskissen mit einem zumindest abschnittsweise kreis- oder ovalförmigem Rand beispielsweise im Bereich eines Kreissegments von weniger als 25°, stärker bevorzugt im Bereich eines Kreissegments von ca. 10°. Dies ermöglicht eine besonders platzsparende und übersichtliche Führung der Versorgungsschläuche.

Das pneumatische Bewegungskissen weist vorzugsweise eine obere Lage und eine untere Lage auf, die zur Ausbildung der Kammern miteinander verbunden sind. Die obere und die untere Lage sind dabei vorzugsweise entlang eines Rand- und/oder eines Mittelbereichs miteinander verbunden.

Gemäß spezifischer Ausführungsformen der Erfindung sind die obere und die untere Lage des Bewegungskissens zur Ausbildung der Luftkammern durch Schweißnähte verbunden. Diese Schweißnähte werden in einer bevorzugten Ausführungsform der Erfindung durch eine zweidimensionale Schweißung erzeugt. Die Kammern sind hierbei durch Schweißnähte, die sich zwischen den Kammern erstrecken, voneinander abgetrennt und beispielsweise durch eine weitere Schweißnaht, die entlang des Randbereichs des Kissens verläuft, verschlossen. Alternativ oder zusätzlich kann der äußerste Rand des Kissens vernäht sein. Hierdurch wird eine kostengünstige, widerstandsfähige und haltbare Gestaltung des Kissens erreicht. Erfindungsgemäß ist zwischen zwei benachbarten Kammern eine erste und eine zweite Schweißnaht vorgesehen, die zusammen den Führungskanal zwischen der oberen und der unteren Lage ausbilden, durch den die Versorgungsschläuche aller Kammern geführt sind. Zwischen der ersten und der zweiten Kammer ist eine erste und eine zweite Schweißnaht vorgesehen, die zusammen den Führungskanal zwischen der oberen und der unteren Lage ausbilden, durch den die Versorgungsschläuche der dritten und/oder der vierten Kammer bzw. optional jeder weiteren Kammer geführt sind.

Geeignete Materialien für die Herstellung der oberen und/oder der unteren Lage des Bewegungskissens sind insbesondere verschiedene Kunststoffe, wie z. B. Riversal, Polyurethan, Polyethylen, Polystyrol, Ethylen-Polyvinylacetat, Polyvinylchlorid, Epoxidharze, Polycarbonate, Alkydharze, Polyethylenterephthalat, Polyester, Polypropylen, Acrylpolymere, Polyamide, Harnstoffharze, Melaminharze, Celluloseether, synthetischer Kautschuk. Die hier beispielhaft genannten Materialien sind nicht beschränkend gedacht. Andere geeignete Materialien sind dem Fachmann bekannt und können für die Herstellung des erfindungsgemäßen Bewegungskissen ebenfalls verwendet werden.

In einer spezifischen Ausführungsform bestehen die obere und/oder die untere Lage des Kissens aus einem Kunststoff, bevorzugt aus dem Kunststoff Riversal.

Die obere und/oder die untere Lage des erfindungsgemäßen Bewegungskissens kann aus verschiedenen oder aus identischen Materialien, insbesondere aus verschiedenen oder aus identischen Kunststoffen, bestehen oder diese aufweisen.

In einer spezifischen Ausführungsform der Erfindung kommen Versorgungsschläuche der Marke Bösl zum Einsatz.

Das Bewegungskissen hat gemäß Ausführungsformen der Erfindung eine kreisförmige Form, wobei die Kammern vorzugsweise als Kreissegmente ausgebildet sind. Diese Kreissegmente können von identischer oder unterschiedlicher Größe sein. Der Durchmesser des Kissens beträgt dabei beispielsweise zwischen 25 und 60 cm, zwischen 30 und 50 cm oder zwischen 35 und 40 cm. Gemäß bevorzugten Ausführungsformen beträgt der Durchmesser des kreisförmigen Kissens ca. 36 cm.

Alternativ kann das Bewegungskissen jedoch auch andere geeignete Formen, wie beispielsweise eine rechteckige, quadratische, halbreisförmige, ovale oder elliptische Form aufweisen, wobei die Ausdehnung des Bewegungskissens an der schmalsten Stelle beispielsweise zwischen 25 und 60 cm, zwischen 30 und 50 cm, zwischen 35 und 40 cm oder ca. 36 cm betragen kann. So ist das Kissen gemäß Ausführungsformen beispielsweise elliptisch und hat eine Nebenachsenlänge von mindestens 36 cm.

Die Kammern und/oder die Versorgungsschläuche sind gemäß Ausführungsformen der Erfindung so gestaltet, dass sie über eine Befüllvorrichtung befüllbar und/oder entleerbar sind.
Im Falle einer Befüllung mit Druckluft und/oder einem Gas und/oder einer geeigneten Flüssigkeit kann ein Kompressor eingesetzt werden. Die Kammern und/oder Versorgungsschläuche sind dabei vorzugsweise so gestaltet, dass sie einem Druck von mindestens 40 mbar, mindestens 60 mbar, mindestens 80 mbar oder 100 mbar standhalten. Dabei wird vorzugsweise bei einem Druck von 10 mbar bis 100 mbar, 20 mbar bis 90 mbar, zwischen 30 mbar bis 80 mbar, 30 mbar bis 70 mbar, 30 mbar bis 60 mbar, 30 mbar bis 50 mbar, 30 mbar bis 40 mbar oder ca. 30 mbar eine Mindestkammerdicke quer zur Kissenebene (Ebene der oberen bzw. unteren Lage im entleerten Zustand) der Kammern von 1 cm bis zu 15 cm, von 3 cm bis zu 12 cm, von 5 cm bis zu 10 cm, von 7 cm oder mehr, vorzugsweise von 7 cm.

Gemäß Ausführungsformen der Erfindung wird zur Befüllung des Bewegungskissens Druckluft und/oder ein Gas und/oder eine geeignete Flüssigkeit verwendet. Diese kann über einen Kompressor zugeführt werden. Des Weiteren kann die Druckluft und/oder das Gas und/oder die geeignete Flüssigkeit über ein optionales, regulierbares Heizelement erwärmt werden, bevor die Druckluft und/oder das Gas und/oder die geeignete Flüssigkeit in die jeweilige Kammer des erfindungsgemäßen Bewegungskissen geleitet wird.

Gemäß Ausführungsformen stellt die vorliegende Erfindung zudem eine Vorrichtung bereit, die mindestens ein erfindungsgemäßes Bewegungskissen, mindestens einen Kompressor, optional ein oder mehrere Kammerventile, ein Bedienelement, und optional mindestens ein Heizelement aufweist. Der Kompressor, optional die Kammerventile, und/oder das optionale Heizelement sind vorzugsweise mittels eines Bedienelements steuerbar.

Das Befüllen und/oder Entleeren der Kammern kann über die Befüllvorrichtung, vorzugsweise einen Kompressor, erfolgen. Alternativ kann der Druck einzelner oder aller Kammern des Kissens auch passiv gesenkt werden. Hierzu können beispielsweise einige oder alle der Kammern mit einem Kammerventil verbunden sein oder ein solches Kammerventil aufweisen. Durch das Öffnen einzelner oder aller Kammerventile und den durch das Körpergewicht des Anwenders gleichzeitig entstehenden Gegendruck kann das Kissen dann passiv gesenkt werden.

Das Bedienelement ermöglicht dabei vorzugsweise die Einstellung der Frequenz und/oder des Rhythmus und/oder des Drucks und/oder der Fülle und/oder der Geschwindigkeit des Befüllens und Entleerens und/oder der Temperatur der Druckluft und/oder des Gases und/oder der geeigneten Flüssigkeit zur Befüllung der Kammern.

Gemäß weiteren Ausführungsformen der Erfindung kann das Bedienelement eine Fernbedienung sein. Gemäß einer spezifischen Ausführungsform kann das Bedienelement ein WLAN- oder Bluetooth-fähiges Gerät sein (z.B. Mobilgerät, Mobiltelefon, Tablet, Laptop). Im Kompressor kann in diesem Fall ein Funk-Empfänger oder ein FunkSender/Empfänger und eine Funkantenne integriert sein (z.B. ein WLAN- und/oder Bluetooth-Funk-Sender/Empfänger). Der Kompressor kann mit der Hilfe des WLAN-fähigen Geräts und einer speziellen Software (z.B. einer mobilen App) gesteuert werden.

Die Vorrichtung ist gemäß weiteren Ausführungsformen der Erfindung derartig steuerbar, dass der Druck in den jeweiligen Kammern ausreichend groß ist, um die gewünschte Bewegung des Skeletts und damit die Tiefenentspannung und Neuorientierung der Muskulatur zu erzielen. Geeignete Drücke, die vorzugsweise vom Kompressor bereitgestellt werden können, liegen dabei beispielsweise im Bereich zwischen 10 mbar und 100 mbar, zwischen 20 mbar und 90 mbar, zwischen 30 mbar und 80 mbar, zwischen 30 mbar und 70 mbar, zwischen 30 mbar und 60 mbar, zwischen 30 mbar und 50 mbar, oder zwischen 30 mbar und 40 mbar. In einer bevorzugten Ausführungsform beträgt der Druck ca. 30 mbar. Durch die unterschiedlichen Drücke können in den jeweiligen Kammern Hübe von unterschiedlicher Ausdehnung erreicht werden, wobei die Ausdehnungen der Kammern zwischen 0 cm und 15 cm, vorzugsweise zwischen 0 cm und 12 cm, vorzugsweise zwischen 0 cm und 10 cm, vorzugsweise zwischen 0 cm und 7 cm, vorzugsweise zwischen 0 cm und 5 cm liegen. Durch unterschiedliche Ausdehnungen der Kammern können somit dreidimensionale Bewegungsmuster auf den Anwender des erfindungsgemäßen Bewegungskissens übertragen werden.

Gemäß weiteren Ausführungsformen der Erfindung ist die Vorrichtung ferner dermaßen steuerbar, dass durch ein entsprechendes Befüllen und Entleeren der Kammern ein bestimmtes Bewegungsmuster erreicht werden kann. Das gleichzeitige Befüllen und Entleeren benachbarter oder gegenüberliegender Kammern (z. B. gegenüberliegender Kreissegmente) führt beispielsweise zu einem alternierenden Bewegungsmuster. Alternativ können ein, zwei, drei oder mehr der Kissensegmente gleichzeitig befüllt und/oder gleichzeitig entleert werden. Ferner ist es möglich sämtliche Kammern gleichzeitig zu befüllen und/oder gleichzeitig zu entleeren. Vorteilhafte Bewegungsmuster, die hierdurch umgesetzt werden können, sind alternierende Auf- und Abwärtsbewegung, wobei der Körper, beispielsweise die Seitenbereiche des Beckens, alternierend angehoben und abgelegt wird. Ein weiteres Bewegungsmuster ist eine alternierende Auf- und Abwärtsbewegung entlang der Wirbelsäulenlängsrichtung. Bei allen Bewegungen die vom Kissen auf den Anwender übertragen werden, wird die Wirbelsäule in eine zweidimensionale oder dreidimensionale Bewegung versetzt.

Durch das zeitlich aufeinanderfolgende Befüllen und Entleeren der Kammern können unter anderen kreisförmige Bewegungen erreicht werden, wobei der Körper und vorzugsweise das Becken durch die jeweils befüllte Kammer angehoben wird. Die Bewegung kann in Richtung des Uhrzeigersinns oder entgegen des Uhrzeigersinns verlaufen.

Gemäß eines weiteren Bewegungsmusters, das vorzugsweise mit dem erfindungsgemäßen Vorrichtung dargestellt werden kann, werden die Kammern nach dem Zufallsprinzip befüllt und entleert. Ohne dies auf eine bestimmte Ursache zurückführen zu wollen, wird vermutet, dass die Unvorhersehbarkeit der Befüllung das Nervensystem anregen kann.

Das Kissen wird bevorzugt im Liegen angewandt. Dabei legt sich der Anwender mit dem Rücken auf das Bewegungskissen. Die durch das Befüllen und Entleeren entstehenden Bewegungen übertragen sich so direkt auf den Anwender. Vorzugsweise wird das Kissen im unteren Wirbelsäulenbereich kranial des Beckens platziert. Ovale bzw. elliptische Kissen werden bevorzugt mit der langen Seite entlang der Körperachse positioniert.

Das resultierende Bewegungsmuster bewirkt, dass ganze Muskelkomplexe entspannen und nicht wie durch Massagen nur einzelne Muskeln. Dadurch wird eine Tiefenentspannung der Muskulatur erzielt, da die Spannungsmuster innerhalb der Muskulatur optimiert werden.

Durch die vom Bewegungskissen auf den Anwender übertragenen Bewegungen wird größtenteils das Skelett bewegt. Die Muskeln können sich, angeregt durch diese Bewegung, großräumig entspannen und neu orientieren. Dabei werden die Muskeln als Muskelkomplexe betrachtet, die im Kollektiv angesprochen werden. Zudem wird die Mobilität der Wirbelsäule angesprochen und verbessert. Der Körper des Anwenders wird somit in den bearbeiteten Regionen in einen neuen Muskeltonus überführt. Das erfindungsgemäße Bewegungskissen lässt sich daher beispielsweise zur Tiefenentspannung ganzer Muskelpartien verwenden.

Die vorliegende Erfindung stellt folglich ein Bewegungskissen bereit, das für die Mobilisation von Paraplegikern, Bettlägerigen, alten Menschen, Patienten mit Verletzungen des Bewegungsapparats, Krebskranken und behinderter Menschen verwendbar ist. Der pflegerische Aufwand, der normalerweise mit der Mobilisation von Paraplegikern, Bettlägerigen, alten Menschen, Patienten mit Verletzungen des Bewegungsapparats, Krebskranken und behinderten Menschen verbunden ist, ist hoch und kann durch das erfindungsgemäße Bewegungskissen auf ein Minimum an zeitlichem und arbeitsintensivem Aufwand reduziert werden. Ein weiterer Vorteil, der sich bei Verwendung des Bewegungskissen ergibt, ist dabei eine Mobilisation der Patienten ohne Belastung für das Pflegepersonaf. So können z. B. Rückenbeschwerden des Pflegepersonals durch Überbeanspruchung verhindert werden. Bei Bedarf kann das Kissen sogar gänzlich ohne Pflegepersonal verwendet werden. Es kann unter anderem über eine Zeitschaltuhr aktiviert oder vom Anwender selbst bedient werden. Dies ermöglicht beispielsweise Paraplegikern, die ihre Wirbelsäule nicht mehr eigenständig bewegen können, selbstständig die Bewegungsmuster zu steuern.

Die Mobilisation anhand des Bewegungskissens kann ferner der Entstehung von typischen körperlichen Leiden entgegenwirken, die bei Paraplegikern, Bettlägerigen, alten Menschen, Patienten mit Verletzungen des Bewegungsapparats, Krebskranken und behinderten Menschen häufig vorzufinden sind, wie Dekubitusgeschwüren, Discushernie, Hüftarthrose, Kniebeschwerden, Muskelverspannungen, Wundliegen, Druckstellen, Versteifung von Gelenken, Venenschwäche, Pneumonie, sensorische Deprivation, Obstipation, Inkontinenz, Muskelschwund, Kontrakturen und Thrombose. Ein regelmäßiges Umbetten von Bettlägerigen wird dabei ebenfalls weniger häufig erforderlich. Das erfindungsgemäße Bewegungskissen lässt sich daher beispielsweise zur Prävention von Dekubitusgeschwüren, Discushernie, Hüftarthrose, Kniebeschwerden, Muskelverspannungen, Wundliegen, Druckstellen, Gelenksversteifiungen, Venenschwäche, Pneumonie, sensorischer Deprivation, Obstipation, Inkontinenz, Muskelschwund, Kontrakturen und Thrombose verwenden. Insbesondere eine Anwendung im Beckenbereich ist dabei zur Entlastung der Kniegelenke vorteilhaft. Zudem kann eine Anwendung im Beckenbereich zur Prävention und/oder Behandlung von Hüftarthrosen dienen.

Optional kann das Bewegungskissen auch zur Behandlung von Körperbereichen eingesetzt werden (z.B. Bereichen der Wirbelsäule) in denen der Anwender keinen Schmerz spürt, wobei durch die Bewegung des Kissens andere, von den Anwendungsbereichen beabstandete oder entfernt liegende Bereiche durch die Behandlung mobilisiert werden können.

Insbesondere ist das erfindungsgemäße Bewegungskissen eine preisgünstige Alternative zu teuren Dekubitusmatratzen.

Die Erfindung stellt ferner ein Bewegungskissen bereit, das aufgrund seiner geringen Grösse, flexibel einsetzbar ist und sich beispielsweise hervorragend zur Anwendung auf Behandlungstischen von Physiotherapeuten eignet. Ein wichtiges Einsatzfeld des Kissens sind daher physiotherapeutische Praxen. Es kann dabei zur Behebung disharmonischer Spannungsverhältnisse der Muskulatur dienen. Hierdurch können beispielsweise auch durch die Muskulatur induzierte chronische Kopfschmerzen behandelt werden. Dabei ist zu beachten, dass das Bewegungskissen dank der besonders günstigen Führung der Versorgungskabel trotz seiner geringen Größe mit einem großflächigen pneumatisch betätigten Bereich (Kammerfläche bzw. Aufblasbereich) versehen werden kann, der mindestens 80 %, mindestens 90 % oder mindestens 95 % der Kissenfläche quer zur Ausdehnungsrichtung (d. h. quer zur Ebene des entleerten Bewegungskissens) ausmachen kann. Zudem erlaubt die erfindungsgemäße Gestaltung des Bewegungskissens ein besonders vorteilhaftes Durchmesser/Aufblasverhältnis, das selbst bei einem Kissendurchmesser von ca. 36 cm oder weniger, der sehr gut auf durchschnittliche Körpermaße passt, eine Aufblashöhe (Maximalhöhe im befülltem Zustand) von über 7 cm gewährleistet.

Das erfindungsgemäße Bewegungskissen kann zudem trotz seiner geringen Größe viele verschiedenartige, im Bedarfsfall auch relativ große Bewegungen ausführen (im Gegensatz zu eher unhandlichen Matten oder einem pneumatisch gesteuerten Massageelement). Das erfindungsgemäße Bewegungskissen vereinigt daher größtmögliche Vielfalt mit größtmöglicher Handlichkeit.

Gemäß einer weiteren Ausführungsform können zwei oder mehrere des erfindungsgemäßen Bewegungskissens gleichzeitig verwendet werden. Die Kammern der Bewegungskissen werden dabei von einem gemeinsamen Kompressor oder, in Abhängigkeit von der Anzahl der Kissen, von mehreren Kompressoren befüllt und entleert. In einer spezifischen Ausführungsform wird jedes Kissen von seinem eigenen Kompressor befüllt und entleert. Die Bewegungskissen können voneinander getrennt oder miteinander verbunden vorliegen. Durch das hierin beschriebene Bedienelement können dabei die Bewegungsmuster der Kammern von allen gleichzeitig verwendeten erfindungsgemäßen Bewegungskissen gesteuert werden, wobei die Bewegungsmuster der Kammern von allen gleichzeitig verwendeten erfindungsgemäßen Bewegungskissen aufeinander abgestimmt werden können, so dass sich komplexe Bewegungsmuster verwirklichen lassen. Dadurch können mehrere räumlich voneinander getrennte Muskelkomplexe und/oder Muskelpartien des Körpers gleichzeitig behandelt werden.

Gemäß spezifischer Ausführungsformen der Erfindung werden zwei oder mehrere der erfindungsgemäßen Bewegungskissen in eine Sitzvorrichtung, in ein Kleidungsstück, in eine Liege, in eine Matratze oder in eine Matte integriert.

Bevorzugte Ausführungsformen des erfindungsgemäßen Bewegungskissens werden nachfolgend unter Bezugnahme auf die Zeichnungen beispielhaft beschrieben. Es zeigen:
- Figur 1:: Schematische Darstellung eines Bewegungskissens gemäß einer Ausführungsform der Erfindung.
- Figuren 2A-2D:: Schematische Darstellungen von Bewegungs- und Verwendungsmöglichkeiten für erfindungsgemäße Bewegungskissen.
- Figur 3A:: Legende zu den grafischen Elementen der Zeitdiagramme der programmierbaren Bewegungsmuster von Fig. 3B-3G.
- Figuren 3B-3G:: Zeitdiagramme einer nicht erschöpfenden Auswahl an programmierbaren Bewegungsmustern gemäß einer Ausführungsform der Erfindung.
- Figur 4A:: Schematische Darstellung der Versorgung mehrerer Bewegungskissen gemäß einer Ausführungsform der Erfindung
- Figur 4B:: Schematische Darstellung der Versorgung mehrerer Bewegungskissen gemäß einer weiteren Ausführungsform der Erfindung.

Figur 1 zeigt ein Bewegungskissen 1 gemäß einer Ausführungsform der Erfindung schematisch. Das Bewegungsissen 1 weist dabei vier Kammern 3A-3D auf, die jeweils über einen einzigen Versorgungsschlauch 5A-5D befüllbar und entleerbar sind. Die Kammern 3A-3D sind dabei zwischen der in Figur 1 dargestellten oberen Lage und einer nicht sichtbaren unteren Lage vorgesehen.

Wie Figur 1 zeigt, sind die Kammern 3A-3D vorzugsweise als Kreissegmente ausgebildet, die durch Schweißnähte 7, 11, 13 voneinander getrennt sind, sodass unabhängige Kammern 3A-3D ausgebildet werden. Die Kammern sind daher vorzugsweise nicht miteinander verbunden. Entlang des äußeren Rands des Bewegungskissens ist eine weitere Schweißnaht 9 vorgesehen. Das Kissen ist entlang des Randbereichs zudem vernäht, um eine lange Haltbarkeit zu gewährleisten.

Wie ferner in Figur 1 dargestellt ist, sind zwischen der ersten Kammer 3A und der zweiten Kammer 3B zwei Schweißnähte 11, 13 vorgesehen, die vorzugsweise im Wesentlichen parallel verlaufen. Diese bilden einen Führungskanal 15 zwischen der oberen und der unteren Lage des Kissens aus, durch den die Versorgungsschläuche 5C, 5D für die dritte und vierte Kammer 3C, 3D geführt sind. Dies erlaubt, alle Versorgungsschläuche 5A-5D für die erste bis vierte Kammer 3A-3D in einer Richtung vom Bewegungskissen wegzuführen, was die Handhabung des Bewegungskissens erleichtert. Die Versorgungsschläuche 5A, 5B für die erste und zweite Kammer 3A, 3B werden beim dargestellten Bewegungskissen 1 direkt in die jeweilige Kammer und nicht durch den Führungskanal 15 geführt, können bei alternativen Ausführungsformen aber auch durch den Führungskanal 15 verlaufen.

Die Kammer 3A-3D werden vorzugsweise über einen (nicht dargestellten) Kompressor befüllt und/oder entleert. Das Befüllen und/oder Entleeren kann dabei vorzugsweise so gesteuert werden, dass das Bewegungskissen verschiedene Bewegungsmuster erzeugt. Vorzugsweise kann zudem die Frequenz, der Rhythmus, der Druck, die Füllmenge und/oder die Geschwindigkeit des Befüllens und/oder Entleerens gesteuert werden.

Figuren 2A-2D stellen in diesem Zusammenhang einige mögliche Bewegungsmuster für das erfindungsgemäße Bewegungskissen 1 schematisch dar, das beispielsweise unter einem Lendenwirbelbereich 100 oder einem Nackenbereich 200 des Anwenders platziert werden kann. Gemäß einer ersten Bewegungsmöglichkeit A des Kissens, werden die Kammern in Umfangsrichtung mit oder gegen den Uhrzeigersinn nacheinander aufgepumpt, wodurch ein kreisendes Bewegungsmuster entsteht. Dies führt im Nackenbereich 200 zu einer Hebung und Senkung der Halswirbelsäule und des oberen Brustkorbbereichs (Figur 2D), wobei die Wirbelsäule gleichzeitig entlang ihrer Längsachse bewegt und die Schulterpartien wechselseitig angehoben und abgelegt werden. Angeregt durch die zyklische, wiederkehrende Bewegung, können sich die Muskelpartien, die diese Skelettstrukturen umgeben, großräumig neu organisieren und entspannen. Eine entsprechende Bewegung kann auch im Lendenbereich 100 angewandt werden (Figur 2A).

Gemäß weiterer, in Figuren 2B und 2C dargestellter Bewegungsmuster, können jeweils mehrere Kammern gleichzeitig befüllt werden. Hierbei wird gemäß einer Bewegungsmöglichkeit die erste und die zweite Kammer 3A, 3B einerseits und die dritte und die vierte Kammer 3C, 3D andererseits jeweils gleichzeitig befüllt und entleert. Gemäß einer alternativen Bewegungsmöglichkeit können die erste und dritte Kammer 3A, 3C einerseits und die zweite und vierte Kammer 3B, 3D andererseits gleichzeitig befüllt und entleert werden. Je nach Platzierung des Bewegungskissens unter dem Anwender können hierbei entlang der Wirbelsäulenlängsrichtung gegenüberliegende Kammern oder in Querrichtung der Wirbelsäule gegenüberliegende Kammern alternierend befüllt und/oder entleert werden. Das alternierende Befüllen und/oder Entleeren entlang der Wirbelsäulenlängsrichtung gegenüberliegender Kammern (Figur 2B) bewirkt dabei ein verstärktes Anheben und Absetzen der Lendenwirbelsäule, wobei die Bewegung vorzugsweise so groß ist, dass sie sich entlang der gesamten Wirbelsäule fortpflanzt. Dies erlaubt, die Muskulatur entlang der Wirbelsäule in neue, optimierte Spannungsmuster zu überführen.

Alternativ können in Querrichtung der Wirbelsäule gegenüberliegende Kammern gleichzeitig befüllt und oder entleert werden (Figur 2C), wodurch eine Bewegung der Wirbelsäule quer zur Längsrichtung erreicht wird. Dies führt vorzugsweise zu einer verstärkten Anhebung und Absenkung des Beckens, wodurch die damit verbundenen Muskelgewebe großräumig neu organisiert und entspannt werden können.

Figuren 3B-3G zeigen weitere programmierbare Bewegungsmuster, wobei Figur 3A die Legende zu diesen Figuren darstellt. Hierbei ist zu beachten, dass Figuren 3B-3G eine nicht erschöpfende Auswahl programmierbarer Bewegungsmuster zeigen, welche durch die spezifische Kombination aufeinander folgender Phasen des Druckerhöhens, Druckstabilisierens und Drucksenkens der einzelnen Kammern 1-4 einer Ausführungsform des erfindungsgemäßen Bewegungskissens entstehen. Das Druckerhöhen, Druckstabilisieren und Drucksenken kann dabei beispielsweise aktiv über einen Kompressor erfolgen. Alternativ zum aktiven Drucksenken durch einen Kompressor, kann der Druck auch passiv gesenkt werden, indem lediglich das Ventil der jeweiligen Kammer geöffnet wird und sich durch den Körperdruck des Anwenders auf das Kissen, der Druck in der jeweiligen Kammer auf den Umgebungsdruck reduziert (Drift). Weiterhin kann der Hub des Kissens individuell reguliert werden. Gemäß der in Figuren 3B-3G dargestellten Bewegungsmuster sind somit mindestens sechs verschiedene, zeitlich aufeinanderfolgende Phasen möglich, die im Folgenden näher beschrieben werden:
- (1) Befüllen:: Das Ventil der jeweiligen Kammer ist geschlossen. Der Druck in dieser Kammer wird mittels mindestens eines Kompressors erhöht.
- (2) Absaugen:: Das Ventil der jeweiligen Kammer ist geöffnet. Der Druck dieser Kammer wird mittels mindestens eines Kompressors gesenkt.
- (3) Drift:: Das Ventil der jeweiligen Kammer ist geöffnet. Der Druck in der Kammer wird durch den Körperdruck des Anwenders gesenkt.
- (4) Ventil zu Mitte:: Das Ventil der jeweiligen Kammer ist geschlossen. Der Druck in der Kammer bleibt stabil. Der Hub der Kammer beträgt in etwa die Hälfte des Maximalhubs. Prinzipiell kann der Hub der jeweiligen Kammer individuell angepasst werden und somit jede Höhe zwischen dem Minimal- und Maximalhub erzeugt werden.
- (5) Ventil zu oben:: Das Ventil der jeweiligen Kammer ist geschlossen. Der Druck in der Kammer bleibt stabil. Der Hub der Kammer beträgt Maximalhub.
- (6) Ventil zu unten:: Das Ventil der jeweiligen Kammer ist geschlossen und der Druck in der Kammer bleibt stabil. Die Kammer ist maximal abgesenkt und der Kammerduck ist kleiner oder gleich dem Umgebungsdruck (Minimalhub).

Figuren 4A und 4B zeigen schließlich verschiedene Möglichkeiten, mehrere der erfindungsgemäßen Bewegungskissen anzuschließen und/oder zu versorgen. Hierdurch kann eine Bewegungsapparatur mit zwei oder mehr Bewegungskissen bereitgestellt werden. Figuren 4A und 4B zeigen hierbei jeweils beispielhaft zwei Kissen 1a und 1b, wobei optional allerdings auch mehr als zwei Kissen auf die jeweils dargestellte Weise angeschlossen werden können.

Wie in Figur 4A gezeigt wird, können die Kissen 1a, 1b jeweils an einen separaten Kompressor 50A, 50B angeschlossen werden. Dies kann beispielsweise eine separate Steuerung beider Kissen ermöglichen.

Wie ferner in Figur 4B gezeigt, ist es allerdings auch möglich, die Kissen 1a und 1b an einen gemeinsamen Kompressor 50 anzuschließen. Die Schläuche eines jeden Kissens können dabei optional separat bis zum Kompressor 50 geführt werden.

## Patentansprüche

1. Pneumatisch reguliertes Bewegungskissen (1) zur Tiefenentspannung mit mehreren voneinander unabhängigen Kammern (3A-3D) und jeweils einem einzigen Versorgungsschlauch (5a-5D) pro Kammer, über den die jeweilige Kammer befüllbar und entleerbar ist, wobei das Bewegungskissen mindestens eine erste, eine zweite und eine dritte Kammer aufweist und wobei der Versorgungsschlauch für die dritte Kammer und optional jede weitere Kammer sich zwischen zwei benachbarten Kammern erstreckt, und wobei zwischen der ersten Kammer und der zweiten Kammer eine erste Schweißnaht (11) und eine zweite Schweißnaht (12) vorgesehen ist, wobei die erste und zweite Schweißnaht einen Führungskanal (15) ausbilden und wobei der Versorgungsschlauch für die dritte Kammer und der Versorgungsschlauch jeder weiteren Kammer durch den Führungskanal geführt ist.

2. Pneumatisches Bewegungskissen nach Anspruch 1 , wobei das Bewegungskissen mindestens eine erste, eine zweite, eine dritte und eine vierte Kammer aufweist und wobei der Versorgungsschlauch für die dritte und vierte Kammer sich zwischen der ersten und der zweiten Kammer erstreckt.

3. Pneumatisches Bewegungskissen nach einem der vorstehenden Ansprüche, wobei das Bewegungskissen eine obere Lage und eine untere Lage aufweist und wobei die obere und untere Lage zur Ausbildung der Kammern durch Schweißnähte verbunden sind und/oder wobei die Schweißung der Schweißnähte durch zweidimensionale Schweißung erzeugt wird.

4. Pneumatisches Bewegungskissen nach einem der vorstehenden Ansprüche, wobei das Bewegungskissen eine kreisrunde oder ovale Form hat und die Luftkammern als Kreissegmente ausgebildet sind und/oder wobei das Bewegungskissen einen Durchmesser von 25 bis 60 cm und vorzugsweise von ca. 36 cm hat.

5. Pneumatisches Bewegungskissen nach einem der vorstehenden Ansprüche, wobei die Versorgungsschläuche sich im Wesentlichen in eine Richtung vom Bewegungskissen wegerstrecken und/oder wobei die Versorgungsschläuche aller Kammern durch eine Ummantelung gebündelt, stabilisiert und vor Beschädigung geschützt werden.

6. Pneumatisches Bewegungskissen nach einem der vorstehenden Ansprüche, wobei die Ummantelung ein flexibler, jedoch robuster Steg ist, der nach außen hin eine Einheit bildet und/oder wobei die Versorgungsschläuche sich im Wesentlichen an einer Stelle vom Bewegungskissen wegerstrecken, vorzugsweise im Bereich eines Kreissegments von weniger als 25°, stärker bevorzugt im Bereich eines Kreissegments von ca. 10°.

7. Pneumatisches Bewegungskissen nach einem der vorstehenden Ansprüche, wobei durch das Befüllen und Entleeren der Kammern direkt ein Bewegungsmuster auf den Anwender übertragbar ist und/oder wobei mindestens ein erfindungsgemäßes Bewegungskissen in eine Sitzvorrichtung, vorzugsweise in ein Kleidungsstück, vorzugsweise in eine Liege, vorzugsweise in eine Matratze, vorzugsweise in eine Matte integriert ist.

8. Pneumatisches Bewegungskissen nach einem der vorstehenden Ansprüche, wobei zwei oder mehrere des erfindungsgemäßen Bewegungskissens gleichzeitig verwendet werden.

9. Pneumatisches Bewegungskissen nach einem der vorstehenden Ansprüche für die Verwendung zur Behandlung, zum Abmildern und/oder zur Prävention von Dekubitusgeschwüren, Discushernie, Hüftarthrose, Kniebeschwerden, Muskelverspannungen, Wundliegen, Druckstellen, Gelenksversteifungen, Venenschwäche, Pneumonie, sensorischer Deprivation, Obstipation, Inkontinenz, Muskelschwund, Kontrakturen und Thrombose, insbesondere zur Behandlung von Muskelverspannungen und/oder zur Behandlung, zum Abmildern und/oder zur Prävention von Dekubitusgeschwüren.

10. Vorrichtung, welche mindestens ein pneumatisches Bewegungskissen nach einem der Ansprüche 1-9, mindestens einen Kompressor, über den das Befüllen und/oder Entleeren der Kammern erfolgt, ein Bedienelement, und optional mindestens ein Heizelement umfasst, insbesondere worin die Kammern der Bewegungskissen von einem gemeinsamen Kompressor oder, in Abhängigkeit von der Anzahl der Kissen, von mehreren Kompressoren befüllt und entleert werden.

11. Vorrichtung nach Anspruch 10, worin die Kammern jedes Bewegungskissens von seinem eigenen Kompressor befüllt und entleert wird.

12. Vorrichtung nach einem der Ansprüche 10 bis 11 , welche zusätzlich Kammerventile umfasst.

13. Vorrichtung nach einem der Ansprüche 10 bis 12, wobei das Bedienelement eine Fernsteuerung, vorzugsweise ein mobiles Gerät ist.

14. Vorrichtung nach einem der Ansprüche 10 bis 13 für die Verwendung zur Behandlung, zum Abmildern und/oder zur Prävention von Dekubitusgeschwüren, Discushernie, Hüftarthrose, Kniebeschwerden, Muskelverspannungen, Wundliegen, Druckstellen, Gelenksversteifungen, Venenschwäche, Pneumonie, sensorischer Deprivation, Obstipation, Inkontinenz, Muskelschwund, Kontrakturen und Thrombose, insbesondere für die Verwendung zur Behandlung, zum Abmildern und/oder zur Prävention von Muskelverspannungen.

15. Vorrichtung nach einem der Ansprüche 10 bis 14 für die Verwendung zur Behandlung, zum Abmildern und/oder zur Prävention von Dekubitusgeschwüren.

## Claims

1. Pneumatically regulated movement cushion (1) for deep relaxation having a plurality of mutually independent chambers (3A-3D) and a respective single supply tube (5A-5D) per chamber, via which the respective chamber can be filled and emptied, wherein the movement cushion comprises at least one first, one second and one third chamber and wherein the supply tube for the third chamber and optionally each further chamber extends between two adjacent chambers, and wherein a first weld seam (11) and a second weld seam (12) are provided between the first chamber and the second chamber, wherein the first and second weld seams form a guide channel (15) and wherein the supply tube for the third chamber and the supply tube for each further chamber is guided through the guide channel.

2. Pneumatic movement cushion as claimed in claim 1, wherein the movement cushion has at least one first, one second, one third and one fourth chamber and wherein the supply tube for the third and fourth chambers extends between the first and second chambers.

3. Pneumatic movement cushion as claimed in any one of the preceding claims, wherein the movement cushion has an upper layer and a lower layer and wherein the upper and lower layers are connected to form the chambers by weld seams and/or wherein the weld of the weld seams is produced by a two-dimensional weld.

4. Pneumatic movement cushion as claimed in any one of the preceding claims, wherein the movement cushion has a circular or oval shape and the air chambers are formed as segments of a circle and/or wherein the movement cushion has a diameter of 25 to 60 cm and preferably of about 36 cm.

5. Pneumatic movement cushion as claimed in any one of the preceding claims, wherein the supply tubes extend substantially in a direction away from the movement cushion and/or wherein the supply tubes of all chambers are bundled, stabilised and protected from damage by a casing.

6. Pneumatic movement cushion as claimed in any one of the preceding claims, wherein the casing is a flexible but robust web which forms a unit towards the outside and/or wherein the supply tubes extend substantially at a point away from the movement cushion, preferably in the range of a circle segment of less than 25°, more preferably in the range of a circle segment of about 10°.

7. Pneumatic movement cushion as claimed in any one of the preceding claims, wherein a movement pattern can be transferred directly to the user through the filling and emptying of the chambers and/or wherein at least one movement cushion in accordance with the invention is integrated into a seating device, preferably into an item of clothing, preferably into a couch, preferably into a mattress, preferably into a mat.

8. Pneumatic movement cushion as claimed in any one of the preceding claims, wherein two or more of the movement cushions in accordance with the invention are used at the same time.

9. Pneumatic movement cushion as claimed in any one of the preceding claim for use in treating, alleviating and/or preventing decubitus ulcers, herniated discs, arthrosis of the hip, knee complaints, muscle tension, bedsores, pressure points, stiffening of the joints, weakness of the veins, pneumonia, sensory deprivation, constipation, incontinence, amyotrophia, contractures and thrombosis, especially in treating muscle tension and/or in treating, alleviating and/or preventing decubitus ulcers.

10. Apparatus which comprises at least one pneumatic movement cushion as claimed in any one of claims 1-9, at least one compressor via which the chambers are filled and/or emptied, an operating element and optionally at least one heating element, in particular in which the chambers of the movement cushion are filled and emptied by a common compressor or, depending on the number of cushions, by a plurality of compressors.

11. Apparatus as claimed in claim 10, wherein the chambers of each movement cushion are filled and emptied by their own compressor.

12. Apparatus as claimed in any one of claims 10 to 11, which additionally comprises chamber valves.

13. Apparatus as claimed in any one of claims 10 to 12, wherein the operating element is a remote control, preferably a mobile device.

14. Apparatus as claimed in any one of claims 10 to 13 for use in treating, alleviating and/or preventing decubitus ulcers, herniated discs, arthrosis of the hip, knee complaints, muscle tension, bedsores, pressure points, stiffening of the joints, weakness of the veins, pneumonia, sensory deprivation, constipation, incontinence, amyotrophia, contractures and thrombosis, especially for use in treating, alleviating and/or preventing muscle tension.

15. Apparatus as claimed in any one of claims 10 to 14 for use in treating, alleviating and/or preventing decubitus ulcers.

## Revendications

1. Coussin de sport (1) à régulation pneumatique pour la relaxation profonde avec plusieurs chambres indépendantes l'une de l'autre (3A - 3D) et chacune avec un seul tuyau souple d'alimentation (5A - 5D) par chambre, par lequel la chambre respective peut être remplie et vidée, dans lequel le coussin de sport présente au moins une première, une deuxième et une troisième chambres et dans lequel le tuyau souple d'alimentation pour la troisième chambre et en option chaque autre chambre s'étend entre deux chambres voisines, et dans lequel il est prévu une première soudure (11) et une deuxième soudure (12) entre la première chambre et la deuxième chambre, dans lequel la première et la deuxième soudures forment un canal de guidage (15) et dans lequel le tuyau souple d'alimentation pour la troisième chambre et le tuyau souple d'alimentation pour chaque autre chambre est conduit à travers le canal de guidage.

2. Coussin de sport pneumatique selon la revendication 1, dans lequel le coussin de sport présente au moins une première, une deuxième, une troisième et une quatrième chambres et dans lequel le tuyau souple d'alimentation pour la troisième et la quatrième chambres s'étend entre la première et la deuxième chambres.

3. Coussin de sport pneumatique selon l'une quelconque des revendications précédentes, dans lequel le coussin de sport présente une couche supérieure et une couche inférieure et dans lequel la couche supérieure et la couche inférieure sont assemblées par des soudures pour la formation des chambres et/ou dans lequel le soudage des soudures est effectué par soudage bidimensionnel.

4. Coussin de sport pneumatique selon l'une quelconque des revendications précédentes, dans lequel le coussin de sport a une forme circulaire ou ovale et les chambres à air sont réalisées en forme de segments de cercle et/ou dans lequel le coussin de sport a un diamètre de 25 à 60 cm et de préférence d'environ 36 cm.

5. Coussin de sport pneumatique selon l'une quelconque des revendications précédentes, dans lequel les tuyaux souples d'alimentation s'étendent essentiellement dans une direction s'éloignant du coussin de sport et/ou dans lequel les tuyaux souples d'alimentation de toutes les chambres sont rassemblés en botte, stabilisés et protégés contre les dommages par une gaine.

6. Coussin de sport pneumatique selon l'une quelconque des revendications précédentes, dans lequel la gaine est une nervure flexible mais robuste, qui forme une unité vers l'extérieur et/ou dans lequel les tuyaux souples s'étendent essentiellement à un endroit s'éloignant du coussin de sport, de préférence dans la région d'un segment de cercle de moins de 25°, de préférence encore dans la région d'un segment de cercle d'environ 10°.

7. Coussin de sport pneumatique selon l'une quelconque des revendications précédentes, dans lequel un motif de mouvement peut être transféré directement à un utilisateur par remplissage et vidange des chambres et/ou dans lequel au moins un coussin de sport selon invention est inséré dans un dispositif de siège, de préférence dans une pièce d'habillage, de préférence dans une couchette, de préférence dans un matelas, de préférence dans une natte.

8. Coussin de sport pneumatique selon l'une quelconque des revendications précédentes, dans lequel on utilise en même temps deux ou plusieurs coussins de sport de l'invention.

9. Coussin de sport pneumatique selon l'une quelconque des revendications précédentes destiné à une utilisation pour le traitement, pour l'atténuation et/ou pour la prévention d'escarres de décubitus, de hernie discale, d'arthrose de la hanche, de douleurs du genou, de contractions musculaires, de plaies, de meurtrissures, de raideurs articulaires, d'insuffisance veineuse, de pneumonie, de perte sensorielle, de constipation, d'incontinence, d'atrophie musculaire, de contractures et de thrombose, en particulier pour le traitement de contractions musculaires et/ou pour le traitement, pour l'atténuation et/ou pour la prévention d'escarres de décubitus.

10. Dispositif qui comprend au moins un coussin de sport pneumatique selon l'une quelconque des revendications 1 à 9, au moins un compresseur à l'aide duquel on effectue le remplissage et/ou la vidange des chambres, un élément de commande et en option au moins un élément chauffant, en particulier dans lequel les chambres des coussins de sport sont remplies et vidées par un compresseur commun ou, en fonction du nombre de coussins, par plusieurs compresseurs.

11. Dispositif selon la revendication 10, dans lequel les chambres de chaque coussin de sport sont remplies et vidées par leur propre compresseur.

12. Dispositif selon une des revendications 10 à 11, qui comprend en outre des soupapes de chambre.

13. Dispositif selon l'une quelconque des revendications 10 à 12, dans lequel l'élément de commande est une commande à distance, de préférence un appareil mobile.

14. Dispositif selon l'une quelconque des revendications 10 à 13 destiné à une utilisation pour le traitement, pour l'atténuation et/ou pour la prévention d'escarres de décubitus, de hernie discale, d'arthrose de la hanche, de douleurs du genou, de contractions musculaires, de plaies, de meurtrissures, de raideurs articulaires, d'insuffisance veineuse, de pneumonie, de perte sensorielle, de constipation, d'incontinence, d'atrophie musculaire, de contractures et de thrombose, en particulier pour le traitement, pour l'atténuation et/ou pour la prévention de contractions musculaires.

15. Dispositif selon l'une quelconque des revendications 10 à 14 destiné à une utilisation pour le traitement, pour l'atténuation et/ou pour la prévention d'escarres de décubitus.
